# FASCICULE DE BREVET EUROPEEN

(11) **EP 2 136 931 B1**
(45) Date de publication et mention de la délivrance du brevet: **17.08.2011**
(21) Numéro de dépôt: 08775718.3
(22) Date de dépôt: 12.03.2008
(51) Int. Cl.: B05B 11/00, B65D 83/04

(54) **DISPOSITIF DE DISTRIBUTION D'UN PRODUIT LIQUIDE À PÂTEUX PAR POMPE DE DOSAGE**
VORRICHTUNG ZUR AUSGABE EINES FLÜSSIGEN BIS PASTÖSEN PRODUKTS MITTELS DOSIERPUMPE
DEVICE FOR DISPENSING A LIQUID TO PASTY PRODUCT WITH A DOSING PUMP

(30) Priorité: 24.04.2007 FR 0702965
(43) Date de publication de la demande: 30.12.2009
(73) Titulaire: Plastohm SA, 01115 Oyonnax (FR)
(72) Inventeur: LAUTRE, Philippe, F-01100 Oyonnax (FR)
(74) Mandataire: Brungard, Yves Francois
(86) Numéro de dépôt international: PCT/FR2008/050421
(87) Numéro de publication internationale: WO 2008/142308

(56) Documents cités:
- EP-B- 0 312 722
- WO-A-2006/031110
- DE-U1- 8 713 891
- NL-A- 7 611 290

## Description

La présente invention concerne un dispositif de distribution d'un produit liquide à pâteux destiné à être mis en place à l'extrémité ouverte d'un contenant rigide, et constitué par un système doseur permettant la distribution d'une quantité prédéterminée de produit à délivrer.

Les premières pompes furent conçues pour des parfums initialement, et ont dérivé ensuite vers les pompes médicales. Ces pompes ont toujours mis en avant la précision de la dose, la protection du produit et la répétabilité.

En conséquence de quoi, l'efficacité des pompes ayant primé sur le prix, le nombre de pièces d'une pompe standard oscille entre dix et quinze selon les modèles.

L'utilisation de telles pompes a ensuite été adoptée pour la distribution de tous produits liquides à pâteux, que ce soit par exemple alimentaires, de produits cosmétiques, de produits d'hygiène, santé, beauté ou de produits solaires.

L'objectif était alors de simplifier la vie des utilisateurs en permettant d'obtenir une dose par un mouvement simple.

Mais à partir du moment où les pompes se sont positionnées sur des marchés à plus faible valeur ajoutée, tel que l'alimentaire ou la cosmétique, l'hygiène, santé et beauté, le prix des pompes a constitué un frein.

La plupart de ces nouveaux produits utilisant ces pompes sont des produits jetables, avec une durée d'utilisation réduite. De plus, leurs exigences en termes de précision de dose et de répétabilité sont plus réduites.

Il existe actuellement sur le marché un certain nombre de produits comportant des pompes, mais beaucoup de ces pompes représentent une réponse exagérée à l'attente du consommateur, du point de vue capacités techniques et coûts.

Cette problématique de coût apparaît depuis peu avec la démocratisation des produits, initialement haut de gamme, à adapter à la grande distribution.

C'est ainsi qu'a déjà été recherchée la réalisation d'un système de distribution par pompe présentant peu de pièces, en tout cas le moins possible, de manière à le rendre économique, et que de nombreux brevets ont été déposés dans ce domaine, décrivant des pompes comportant par exemple cinq pièces : une pièce par valve + base + bouton poussoir + chambre déformable.

Mais si la première vague de pompes simplifiées avait une volonté de réduire les coûts de production, la deuxième a recherché à augmenter la qualité.

C'est ainsi que le brevet EP 0 312 722 a présenté une solution de pompe à soufflet qui permet d'obtenir un résultat intéressant vis-à-vis des attentes des clients, tant du point de vue du coût, grâce à un nombre de pièces limité, que du point de vue de la précision de dosage et de la répétabilité. Cette solution a consisté à concevoir une pompe comprenant :
- un élément de base destiné à être mis en place sur le contenant par son extrémité inférieure,
- un bouton poussoir muni d'un bec de distribution monté télescopiquement à la partie supérieure de l'élément de base et susceptible d'agir en pompage par rapport à ce dernier, à l'encontre d'un organe de rappel constitué par
- un soufflet élastiquement déformable assurant la liaison étanche entre d'une part une chambre interne de l'élément de base, ouverte vers le contenant pour permettre le passage du produit au travers d'une ouverture, et d'autre part, à son extrémité supérieure, une chambre interne du bouton poussoir dans laquelle débouche un trou du bec de distribution.

Cependant, ce système distributeur précité présente un inconvénient majeur.

En effet, lors d'un appui accidentel sur le contenant sur lequel ce distributeur est positionné, du produit peut être distribué inopinément, du fait que les différentes valves et soupapes d'ouverture-fermeture situées dans le circuit fonctionnant dans le même sens ne permettent pas d'empêcher la sortie du produit.

Il peut advenir également que le contenant fermé par le distributeur soit soumis à une dépression comme dans le cas d'un voyage en avion ou en cas de changement de température. Dans ces cas là, les différentes valves et soupapes d'ouverture-fermeture situés dans le circuit fonctionnant dans le même sens ne permettent pas d'empêcher la sortie du produit, occasionnant par la même une pollution de l'environnement.

La présente invention a pour but de remédier à cet inconvénient et concerne à cet effet un dispositif de distribution d'un produit liquide à pâteux destiné à être mis en place à l'extrémité ouverte d'un contenant rigide et constitué par une pompe manuelle de dosage permettant la délivrance d'une quantité prédéterminée de produit à distribuer, comprenant :
- un élément de base destiné à être mis en place sur le contenant par son extrémité inférieure, par un moyen d'accroche ou d'adhésion tel que clipsage ou vissage
- un bouton poussoir muni d'un bec de distribution monté télescopiquement à la partie supérieure de l'élément de base et susceptible d'agir en pompage par rapport à ce dernier, à l'encontre d'un organe de rappel constitué par
- un soufflet élastiquement déformable assurant la liaison étanche entre d'une part une chambre interne de l'élément de base, ouverte vers le contenant pour permettre le passage du produit au travers d'une ouverture, et d'autre part, à son extrémité supérieure, une chambre interne du bouton poussoir dans laquelle débouche un trou du bec de distribution, associé à des moyens d'ouverture-fermeture, réalisés à l'extrémité supérieure dudit soufflet,
caractérisé en ce que ces moyens sont constitués par :
- une première collerette périphérique interne réalisée à l'extrémité supérieure du soufflet, se logeant dans une gorge annulaire interne du bouton poussoir formant chambre, et en appui sur une de ses parois interne qu'elle enserre élastiquement selon une force prédéterminée, de façon à assurer l'étanchéité ou à être soulevée radialement sous une certaine pression du produit lors de la compression du soufflet et du produit qu'il contient et permettre ainsi son transfert dans la gorge annulaire, ladite première collerette étant associée à
- une seconde collerette du soufflet, concentrique à la première, se logeant dans la même gorge du bouton poussoir, mais en appui sur la paroi externe de celle-ci dans laquelle débouche l'orifice du bec de distribution, ladite seconde collerette étant d'une hauteur telle à ne pas obturer ledit orifice, l'ouverture ou la fermeture de ce dernier s'effectuant par l'intermédiaire d'une languette de verrouillage concave, issue de la collerette, de hauteur et de largeur au moins telles à obturer l'orifice par plaquage, ou à le libérer au cours d'une action en rotation, dans un sens ou dans l'autre, sur ledit bouton poussoir, par rapport à l'élément de base, et conséquemment au soufflet, et à sa languette, demeurant fixes.

De cette manière, tout appui accidentel, selon le but recherché, sur le bouton poussoir en position de fermeture interdira la sortie du produit par opposition de la languette de verrouillage, dont le plaquage contre l'orifice du bec n'en sera qu'accentué par la pression du produit. C'est la languette de verrouillage qui fera opposition à cette sortie.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente une vue en coupe longitudinale d'une pompe de distribution selon l'invention, disposée sur un contenant d'un produit à distribuer, le bouton poussoir étant en position d'ouverture.
La figure 2 représente une vue en coupe longitudinale d'une pompe de distribution selon l'invention, le bec de distribution étant en position de fermeture.
La figure 3 est une vue en perspective éclatée de trois quart dessus des pièces constitutives du système selon la figure 2.
La figure 4 est une vue en perspective en coupe, vue de côté trois quart de coupe du bouton poussoir et de l'élément de base en position verrouillée, le soufflet étant ôté pour une meilleure compréhension.
La figure 5 est une vue en perspective en coupe, vue de côté trois quart de coupe du bouton poussoir et de l'élément de base en position déverrouillée, le soufflet étant ôté pour une meilleure compréhension.
La figure 6 est une vue en perspective de côté, avec une coupe du bouton poussoir du système de distribution en position déverrouillée, le soufflet ayant été remis en place.
La figure 7 est une vue en perspective de côté, avec une coupe du bouton poussoir du système de distribution en position verrouillée, le soufflet ayant été remis en place.
La figure 8 représente une vue en coupe longitudinale d'une pompe de distribution selon une autre version comprenant une reprise d'air, disposée par vissage sur un contenant d'un produit à distribuer, le bouton poussoir étant en position d'ouverture.
La figure 9 représente une vue en coupe longitudinale d'une pompe de distribution selon une autre version comprenant une reprise d'air, disposée par vissage sur un contenant d'un produit à distribuer, le bouton poussoir étant en position de fermeture.
La figure 10 est une vue en coupe longitudinale à échelle agrandie (de la partie inférieure) d'un élément de base sur son l'extrémité du contenant, montrant le système de reprise d'air.
La figure 11 est une vue en perspective à échelle agrandie de l'élément de base vu de dessous, montrant les gorges de reprise d'air, avant montage d'un joint d'étanchéité.
Les figures 12 et 13 sont des vues agrandies de la partie collerette supérieure, en position convexe avant pompage et en position concave lors de l'établissement d'une suppression dans la partie soufflet avant ouverture de la collerette et passage du produit.
La figure 14 est une vue en plan de l'élément de base selon une variante de réalisation.
La figure 15 est une vue en perspective selon la figure 14.

Le dispositif 1 globalement désigné sur les figures est destiné à la distribution d'un produit liquide à pâteux 2, mis en place à l'extrémité ouverte 3 d'un contenant rigide 4, et est constitué par une pompe manuelle de dosage 5, permettant la délivrance d'une quantité prédéterminée de produit 2 à distribuer.

De manière connue, le dispositif 1 comprend :
- un élément de base 6 destiné à être mis en place par un moyen d'accroche ou d'adhésion tel que clipsage ou vissage sur le contenant 4 par son extrémité inférieure 7,
- un bouton poussoir 8 muni d'un bec de distribution 9 monté télescopiquement à la partie supérieure 10 de l'élément de base 6 et susceptible d'agir en pompage par rapport à ce dernier, à l'encontre d'un organe de rappel constitué par
- un soufflet 11 élastiquement déformable assurant la liaison étanche entre d'une part une chambre interne 12 de l'élément de base 6, ouverte vers le contenant 4 pour permettre le passage du produit 2 au travers d'une ouverture 13, et d'autre part, à son extrémité supérieure, une chambre interne 14 du bouton poussoir 8 dans laquelle débouche un trou 15 du bec de distribution 9, associé à des moyens d'ouverture-fermeture, réalisés à l'extrémité supérieure dudit soufflet 11.

Selon l'invention, ces moyens sont constitués par :
- une première collerette périphérique interne 16 réalisée à l'extrémité supérieure du soufflet 11, se logeant dans une gorge annulaire interne 14 du bouton poussoir 8 formant chambre, et en appui sur une de ses parois interne 17 qu'elle enserre élastiquement selon une force prédéterminée, de façon à assurer l'étanchéité ou à être soulevée radialement sous une certaine pression du produit 2 lors de son pompage, et permettre ainsi son transfert dans la gorge annulaire 14, ladite première collerette 16 étant associée à
- une seconde collerette 18 du soufflet 11, concentrique à la première 16, se logeant dans la même gorge 14 du bouton poussoir 8, mais en appui sur la paroi externe 19 de celle-ci dans laquelle débouche l'orifice 15 du bec de distribution 9, ladite seconde collerette 18 étant d'une hauteur telle à ne pas obturer ledit orifice 15, l'ouverture ou la fermeture de ce dernier s'effectuant par l'intermédiaire d'une languette de verrouillage concave 20, issue de la collerette 18, de hauteur et de largeur au moins telles à obturer l'orifice 15 par plaquage, ou à le libérer au cours d'une action en rotation, dans un sens ou dans l'autre, sur ledit bouton poussoir 8, par rapport à l'élément de base 6, et conséquemment au soufflet 11, et à sa languette 20, demeurant fixes.

Afin que le positionnement de la languette de verrouillage 20 soit optimisé en position de verrouillage, il est nécessaire que les différentes pièces constitutives de la pompe soient indexées les unes par rapport aux autres.

Pour cela, le soufflet 11 comporte une base 21 s'adaptant de manière étanche au fond de la chambre interne 12 de l'élément de base 6, et comporte au moins un moyen d'indexation angulaire fixe, par rapport audit élément de base 6, et conséquemment par rapport à sa languette de verrouillage 20 et le bouton poussoir 8 qui, lui, est mobile.

Les moyens d'indexation du soufflet sont constitués par au moins une dent radiale 22, réalisée sur le fond de la chambre interne 12 de l'élément de base 6, destinée à coopérer avec une encoche correspondante 23 de la base 21 du soufflet 11.

Selon le présent exemple de réalisation, la base 21 du soufflet 11 comporte trois encoches d'indexation et d'anti-rotation radiales 23 formant entre elles des angles au centre de 120°, 125° et 115°, s'emboîtant sur des dents correspondantes 22 de la chambre interne 12.

Un autre moyen de réalisation de l'indexation est de positionner un décroché 42 dans le tube 38 de la base 6, de manière à pouvoir assembler le soufflet 11 en indexant la position de la lamelle 20 du soufflet 11 par rapport à la position du décroché 42 de la base 6. Les encoches 22 et 23 seraient cependant conservées pour assurer une anti rotation du soufflet 11 par rapport à la base 6, mais pourraient alors être d'angles identiques.

Selon une autre caractéristique de l'invention, le bouton poussoir 8 comporte des moyens d'indexation par rapport à l'élément de base 6, et conséquemment du soufflet 11 et de sa languette de verrouillage 20 du bec 9, qui sont fixes par rapport à l'élément de base 6.

Ces moyens d'indexation sont constitués par au moins une nervure axiale 24 réalisée sur la paroi interne du bouton poussoir 8 destinée à coopérer avec une rainure correspondante 25 d'une jupe interne 26 de l'élément de base 6 délimitant sa chambre interne 12 d'une part, et un logement périphérique 27 avec la paroi externe 28 dudit élément de base 6 d'autre part, lequel logement 27 est destiné à recevoir la paroi du bouton poussoir 8 et permettre à la fois son coulissement axial et sa rotation à l'intérieur de celui-ci.

Ceci permet un déplacement du bouton poussoir 8 dans l'élément de base 6 de manière bien rectiligne, et limite ainsi l'effet de descente ou de remontée de guingois, du fait du guidage obtenu.

Selon le présent exemple de réalisation, la jupe 26 de l'élément de base 6 comporte trois rainures 25 destinées à coopérer avec trois nervures axiales correspondantes 24 du bouton poussoir 8, pour constituer leurs moyens d'indexation, selon des angles de 120° chacun.

Selon une autre caractéristique de l'invention, la hauteur des rainures 25 de la jupe 26 est inférieure d'une part à la hauteur de celle-ci, du fait de décrochements sectoriels 29 qui y sont réalisés, du même côté de chaque rainure 25, et d'autre part inférieure à la hauteur des nervures 24 du bouton poussoir 8, de manière à autoriser son coulissement axial selon une certaine course, dans une position d'ouverture, et donc de pompage du produit, ou son blocage en fermeture en position haute, après rotation dans le sens des décrochements 29, mettant l'extrémité basse des nervures 24 dudit bouton poussoir 8 en butée contre les décrochements 29 de la jupe 26.

L'angle au centre des décrochements sectoriels 29 est fonction de la course rotative souhaitée.

Selon une autre caractéristique de l'invention, l'extrémité périphérique haute de la jupe interne 26 de l'élément de base 6 et l'extrémité périphérique basse de la paroi du bouton poussoir 8 comportent des moyens d'encliquetage 30,31 disposés respectivement à l'extérieur de la jupe 26 et à l'intérieur du bouton poussoir 8, de manière à autoriser une course axiale de celui-ci ainsi que sa rotation en position haute, tout en assurant sa retenue axiale sur l'élément de base 6.

De cette manière, la partie d'accrochage située sur le bouton poussoir ne gêne en rien la réalisation et le démoulage de la pièce vers le bas. Du côté de l'élément de base, cela permet de cacher la partie d'encliquetage et de pouvoir modifier la rigidité du clipsage en travaillant sur les formes des parties clipsantes discontinues.

Selon un autre mode de réalisation en figures 14 et 15, la rigidité des parties clipsantes 26 peut être modulée en positionnant un muret 41 reliant les différentes parties 26 et en faisant varier la hauteur dudit muret 41.

Selon une autre caractéristique de l'invention, la première collerette périphérique interne 16 du soufflet 11, en appui sur la paroi interne 17 de la gorge 14 du bouton poussoir 8 dans laquelle il est logé, forme une géométrie convexe par rapport à celle-ci, puis concave avant que le produit 2 ne sorte entre ladite collerette 16 et la paroi interne 17 de la gorge 14 du bouton poussoir 8, avant de s'échapper par son bec 9, puis qui redevient convexe lors de la cessation de la pression positive dans le soufflet 11. (Voir figures 12 et 13).

En effet, une géométrie convexe de la collerette 16 permet de pouvoir assurer un gonflement périphérique de celle-ci avant qu'elle ne s'ouvre, et que du produit ne passe entre la paroi de ladite gorge et ladite collerette.

Ce gonflement limite le volume situé entre la collerette et le canal de distribution de la collerette 16 et l'orifice 15 du bec de distribution 9.

Le produit est ensuite distribué normalement. Lorsque la pression exercée cesse ainsi que la délivrance du produit 2, le soufflet 11 est ramené en position initiale par son effet de mémoire élastique. La dépression occasionnée dans le soufflet 11 du fait de son retour en position initiale ramène la collerette 16 d'une position concave à une position convexe.

Cette variation de cambrure occasionne une variation du volume présent dans l'espace compris entre la collerette 16 et l'orifice 15 de distribution, et par là même une réaspiration du produit situé dans cet orifice, évitant la création d'un résidu à ce niveau, donnant une impression de salissure.

Selon une autre caractéristique de l'invention comme présenté sur une autre version, le dispositif comporte des moyens de reprise d'air constitués par au moins un évent constitué par :
- au moins une gorge axiale 32 réalisées sur une partie du filetage 33 de l'élément de base 6, devant coopérer avec un filetage 34 du contenant 4,
- au moins une gorge radiale 35 en communication avec la gorge axiale 32 est réalisée sous la paroi 36 de la chambre 12 de l'élément de base 6,
- des passages axiaux 37 réalisés selon des génératrices d'une cheminée axiale 38 de l'élément de base 6 plongeant dans le contenant 4, ladite cheminée 38 comportant, dans sa partie haute, adjacente à la paroi de la chambre 12, trois bossages 39 disposés périphériquement, définissant entre eux lesdits passages 37,
- un joint d'étanchéité déformable 40 interposé entre la base du col 3 du contenant 4 et le dessous 36 de la chambre 12 de l'élément de base 6, comportant la gorge radiale 35, lequel joint 40 à un diamètre intérieur sensiblement égal à celui dans lequel s'inscrivent les bossages 39 en laissant libres les passages 37 et un diamètre extérieur tel à ne pas occulter la gorge axiale 32 du filetage 33 de l'élément de base 6.

De cette manière, la reprise d'air s'effectue à partir de l'air ambiant extérieur en passant sans discontinuité par la gorge axiale 32, puis la gorge radiale 35, puis les passages périphériques 39, vers l'intérieur du contenant 4.

A noter qu'un tel évent est suffisamment grand pour laisser passer de l'air dans un flux quasi statique, mais trop fin pour laisser passer du liquide, même soumis à une forte pression.

Dans l'art antérieur, il était connu de réaliser une reprise d'air à travers un ensemble de trous situés à la périphérie et surmontés d'une collerette qui permet de laisser entrer l'air tout en empêchant de laisser sortir le produit.

L'effet néfaste d'utiliser une lèvre souple est son manque d'efficacité pour empêcher que des produits liquides ne fuient par cet endroit.

De plus, la fragilité de ce type de lèvre pouvant être détériorée par un coup lors du transport ou de l'assemblage par exemple compromet une bonne étanchéité. Enfin, dans le cas de hausse de la pression dans le contenant, due par exemple à une exposition à une source de chaleur, à partir du moment où le produit ne force pas le passage dans la pompe, la pression peut forcer le produit à passer à travers le trou de reprise d'air et à s'infiltrer à la périphérie de la lèvre d'étanchéité précitée.

Avantageusement, les différentes pièces du système sont réalisées en matières plastiques.

Avantageusement, le soufflet est réalisé en une matière plastique, de préférence élastiquement déformable.

Avantageusement, la matière constitutive du soufflet présente l'élasticité du caoutchouc et est en même temps en mesure de fournir, entre les deux éléments de boîtier, les forces de rappel nécessaires pour le pompage. C'est ainsi que le choix a été orienté vers une matière plastique suffisamment souple pour assurer une bonne étanchéité au niveau des collerettes, suffisamment nerveuse pour assurer un retour en position initiale et assurer une dépression, et suffisamment résistante au fluage pour permettre de conserver les serrages initiaux ainsi que conserver une répétabilité de course de compression et donc de dose.

Préférentiellement, le soufflet est réalisé en polyuréthane injectable.

Egalement, pourraient être utilisés du SANTOPRENE (Polypropylène modifié Caoutchouc Ethylène-Propylène Diène), ou des HYTREL (Thermoplastique Elastomère Ether-Ester, DRYFLEX (Thermoplastique Styrénique Styrène-Ethylène-Butadiène-Styrène) matières qui n'existaient pas il y a une vingtaine d'années, ainsi que vers certaines références de polyéthylènes réalisés ou modifiés pour garantir une nervosité et une tenue acceptable au fluage.

Les noms sont les noms commerciaux, entre parenthèses les noms chimiques.

Ces matières présentent toutes les caractéristiques énoncées plus haut.

Selon une autre caractéristique de l'invention, un ressort (non représenté) métallique ou non, est disposé autour du soufflet 11.

En effet, dans le cas de la distribution de produits très visqueux où la résilience du soufflet ne suffit pas pour assurer son retour en position initiale suffisamment rapidement et n'assure pas une dépression répétable menant à des doses identiques, un ressort complémentaire peut s'avérer utile pour aider ce retour en position initiale, tout en conservant une élasticité suffisante au niveau des collerettes.

## Revendications

1. Dispositif (1) de distribution d'un produit liquide à pâteux (2) destiné à être mis en place à l'extrémité ouverte (3) d'un contenant rigide (4) et constitué par une pompe manuelle de dosage (5) permettant la délivrance d'une quantité prédéterminée de produit (2) à distribuer, comprenant :
- un élément de base (6) destiné à être mis en place sur le contenant (4) par son extrémité inférieure (7) par un moyen d'accroche ou d'adhésion tel que clipsage ou vissage,
- un bouton poussoir (8) muni d'un bec de distribution (9) monté télescopiquement à la partie supérieure (10) de l'élément de base (6) et susceptible d'agir en pompage par rapport à ce dernier, à l'encontre d'un organe de rappel constitué par
- un soufflet (11) élastiquement déformable assurant la liaison étanche entre d'une part une chambre interne (12) de l'élément de base (6), ouverte vers le contenant (4) pour permettre le passage du produit (2) au travers d'une ouverture (13), et d'autre part, à son extrémité supérieure, une chambre interne (14) du bouton poussoir (8) dans laquelle débouche un trou (15) du bec de distribution (9), associé à des moyens d'ouverture-fermeture, réalisés à l'extrémité supérieure dudit soufflet (11),
**caractérisé en ce que** ces moyens sont constitués par :
- une première collerette périphérique interne (16) réalisée à l'extrémité supérieure du soufflet (11), se logeant dans une gorge annulaire interne (14) du bouton poussoir (8) formant chambre, et en appui sur une de ses parois interne (17) qu'elle enserre élastiquement selon une force prédéterminée, de façon à assurer l'étanchéité ou à être soulevée radialement sous une certaine pression du produit (2) qu'il contient, lors de la compression du soufflet (11), et permettre ainsi son transfert dans la gorge annulaire (14), ladite première collerette (16) étant associée à
- une seconde collerette (18) du soufflet (11), concentrique à la première (16), se logeant dans la même gorge (14) du bouton poussoir (8), mais en appui sur la paroi externe (19) de celle-ci dans laquelle débouche l'orifice (15) du bec de distribution (9), ladite seconde collerette (18) étant d'une hauteur telle à ne pas obturer ledit orifice (15), l'ouverture ou la fermeture de ce dernier s'effectuant par l'intermédiaire d'une languette de verrouillage concave (20), issue de la collerette (18), de hauteur et de largeur au moins telles à obturer l'orifice (15) par plaquage, ou à le libérer au cours d'une action en rotation, dans un sens ou dans l'autre, sur ledit bouton poussoir (8), par rapport à l'élément de base (6), et conséquemment au soufflet (11), et à sa languette (20), demeurant fixes.

2. Dispositif selon la revendication 1, **caractérisé en ce que** le soufflet (11) comporte une base (21) s'adaptant de manière étanche au fond de la chambre interne (12) de l'élément de base (6), et comporte au moins un moyen d'indexation angulaire fixe, par rapport audit élément de base (6), et conséquemment par rapport à sa languette de verrouillage (20) et le bouton poussoir (8) qui, lui, est mobile.

3. Dispositif selon la revendication 2, **caractérisé en ce que** les moyens d'indexation du soufflet sont constitués par au moins une dent radiale (22), réalisée sur le fond de la chambre interne (12) de l'élément de base (6), destinée à coopérer avec une encoche correspondante (23) de la base (21) du soufflet (11).

4. Dispositif selon la revendication 3, **caractérisé en ce que** la base (21) du soufflet (11) comporte trois encoches d'indexation et d'anti rotation radiales (23) formant entre elles des angles au centre de 120°, 115°, 125°, s'emboîtant sur des dents correspondantes (22) de la chambre interne (12).

5. Dispositif selon la revendication 3, **caractérisé en ce que** la base (6) du système (1) comporte un décroché (42) sur la partie basse (38) de la base (6) permettant l'indexation de la base par rapport à la lamelle (20) du soufflet (11).

6. Dispositif selon l'une des revendications 1 à 5, **caractérisé en ce que** le bouton poussoir (8) comporte des moyens d'indexation par rapport à l'élément de base (6), et conséquemment du soufflet (11) et de sa languette de verrouillage (20) du bec (9), qui sont fixes par rapport à l'élément de base (6).

7. Dispositif selon la revendication 6, **caractérisé ce**s moyens d'indexation sont constitués par au moins une nervure axiale (24) réalisée sur la paroi interne du bouton poussoir (8) destinée à coopérer avec une rainure correspondante (25) d'une jupe interne (26) de l'élément de base (6) délimitant sa chambre interne (12) d'une part, et un logement périphérique (27) avec la paroi externe (28) dudit élément de base (6) d'autre part, lequel logement (27) est destiné à recevoir la paroi du bouton poussoir (8) et permettre à la fois son coulissement axial et sa rotation à l'intérieur de celui-ci.

8. Dispositif selon la revendication 7, **caractérisé en ce que** la jupe (26) de l'élément de base (6) comporte trois rainures (25) destinées à coopérer avec trois nervures axiales correspondantes (24) du bouton poussoir (8), pour constituer leurs moyens d'indexation, selon des angles de 120° chacun.

9. Dispositif selon l'une des revendications 7 ou 8, **caractérisé en ce que** la hauteur des rainures (25) de la jupe (26) est inférieure d'une part à la hauteur de celle-ci, du fait de décrochements sectoriels (29) qui y sont réalisés, du même côté de chaque rainure (25), et d'autre part inférieure à la hauteur des nervures (24) du bouton poussoir (8), de manière à autoriser son coulissement axial selon une certaine course, dans une position d'ouverture, et donc de pompage du produit, ou son blocage en fermeture en position haute, après rotation dans le sens des décrochements (29), mettant l'extrémité basse des nervures (24) dudit bouton poussoir (8) en butée contre les décrochements (29) de la jupe (26).

10. Dispositif selon l'une des revendications 7 à 9, **caractérisé en ce que** l'extrémité périphérique haute de la jupe interne (26) de l'élément de base (6) et l'extrémité périphérique basse de la paroi du bouton poussoir (8) comporte des moyens d'encliquetage (30,31) disposés respectivement à l'extérieur de la jupe (26) et à l'intérieur du bouton poussoir (8), de manière à autoriser une course axiale de celui-ci ainsi que sa rotation en position haute, tout en assurant sa retenue axiale sur l'élément de base (6).

11. Dispositif selon l'une des revendications 1 à 10, **caractérisé en ce que** la première collerette périphérique interne (16) du soufflet (11), en appui sur la paroi interne (17) de la gorge (14) du bouton poussoir (8) dans laquelle il est logé, forme une géométrie convexe par rapport à celle-ci, puis concave avant que le produit (2) sorte entre ladite collerette (16) et la paroi interne (17) de la gorge (14) du bouton poussoir (8), avant de s'échapper par son bec (9), puis qui redevient convexe lors de la cessation de la pression positive dans le soufflet (11).

12. Dispositif selon l'une des revendications 1 à 11, **caractérisé en ce qu'**il comporte des moyens de reprise d'air constitué par au moins un évent constitué par :
- au moins une gorge axiale (32) réalisée sur une partie du filetage (33) de l'élément de base (6), devant coopérer avec un filetage (34) du contenant (4),
- au moins une gorge radiale (35) en communication avec la gorge axiale (32) est réalisée sous la paroi (36) de la chambre (12) de l'élément de base (6),
- des passages axiaux (37) réalisés selon des génératrices d'une cheminée axiale (38) de l'élément de base (6) plongeant dans le contenant (4), ladite cheminée (38) comportant, dans sa partie haute, adjacente à la paroi de la chambre (12), trois bossages (39) disposés périphériquement, définissant entre eux lesdits passages (37),
- un joint d'étanchéité déformable (40) interposé entre la base du col (3) du contenant (4) et le dessous (36) de la chambre (12) de l'élément de base (6), comportant la gorge radiale (35), lequel joint (40) à un diamètre intérieur sensiblement égal à celui dans lequel s'inscrivent les bossages (39) en laissant libres les passages (37) et un diamètre extérieur tel à ne pas occulter la gorge axiale (32) du filetage (33) de l'élément de base (6),
de manière telle que la reprise d'air s'effectue à partir de l'air ambiant extérieur en passant sans discontinuité par la gorge axiale (32), puis la gorge radiale (35), puis les passages périphériques (37), vers l'intérieur du contenant (4).

13. Dispositif selon l'une des revendications 1 à 12, **caractérisé en ce que** les pièces constitutives de la pompe sont réalisées en matières plastiques.

14. Dispositif selon la revendication 13, **caractérisé en ce que** le soufflet (11) est réalisé en une matière plastique élastiquement déformable.

15. Dispositif selon la revendication 14, **caractérisé en ce que** le soufflet (11) est réalisé en polyuréthane injectable.

16. Dispositif selon la revendication 14, **caractérisé en ce que** le soufflet (11) est réalisé en Polypropylène modifié Caoutchouc Ethylène-Propylène Diène.

17. Dispositif selon la revendication 14, **caractérisé en ce que** le soufflet (11) est réalisé en Thermoplastique Elastomère Ether-Ester.

18. Dispositif selon la revendication 14, **caractérisé en ce que** le soufflet (11) est réalisé en Thermoplastique Styrénique Styrène-Ethylène-Butadiène-Styrène.

19. Dispositif selon la revendication 14, **caractérisé en ce que** le soufflet (11) est réalisé en polyéthylènes réalisés ou modifiés pour garantir une nervosité et une tenue acceptable au fluage.

20. Dispositif selon l'une des revendications 1 à 19, **caractérisé en ce qu'**un ressort complémentaire est disposé autour du soufflet.

## Claims

1. Device (1) for dispensing a liquid to pasty product (2) intended to be installed at the open end (3) of a rigid container (4) and consisting of a manual metering pump (5) for delivering a predetermined amount of product (2) to be dispensed, comprising:
- a base element (6) intended to be installed via its lower end (7) on the container (4) by an attachment or adhesion means such as snap engagement or screwing,
- a push button (8) having a dispensing spout (9) mounted telescopically on the upper part (10) of the base element (6) and capable of pump action with respect to the latter, against a return member consisting of
- an elastically deformable bellows (11) for a sealed connection between firstly an internal chamber (12) of the base element (6), which chamber is open toward the container (4) in order for the product (2) to pass through an opening (13), and secondly, at its upper end, an internal chamber (14) of the push button (8) into which a hole (15) in the dispensing spout (9) opens, which hole is linked to opening-closing means made at the upper end of said bellows (11),
**characterized in that** these means consist of:
- a first internal peripheral collar (16) made at the upper end of the bellows (11), said collar being housed in an internal annular groove (14) in the push button (8) forming a chamber, and bearing against one of the internal walls (17) thereof that it grips elastically with a predetermined force in such a way as to provide a seal or to be lifted radially under a certain pressure of the product (2) contained therein when the bellows (11) is compressed, and thus enable it to be transferred into the annular groove (14), said first collar (16) being linked to
- a second collar (18) of the bellows (11), said collar being concentric with the first collar (16), being housed in the same groove (14) of the push button (8) but bearing against the external wall (19) thereof, into which the orifice (15) of the dispensing spout (9) opens, said second collar (18) being of a height such as not to close off said orifice (15), the latter being opened or closed by means of a concave locking tongue (20) which is part of the collar (18) and has a height and a width at least sufficient to close off the orifice (15) by pressing against the latter, or to free up the latter during a rotary action, in one direction or the other, on said push button (8) with respect to the base element (6) and as a result with respect to the bellows (11) and to its tongue (20), which remain stationary.

2. Device according to Claim 1, **characterized in that** the bellows (11) has a base (21) that fits in a sealing manner against the bottom of the internal chamber (12) of the base element (6), and has at least one angular indexing means which is stationary with respect to said base element (6) and as a result with respect to the locking tongue (20) thereof and the push button (8) which, for its part, is able to move.

3. Device according to Claim 2, **characterized in that** the indexing means of the bellows consist of at least one radial tooth (22) made on the bottom of the internal chamber (12) of the base element (6) and intended to engage with a corresponding notch (23) in the base (21) of the bellows (11).

4. Device according to Claim 3, **characterized in that** the base (21) of the bellows (11) has three radial indexing notches (23) preventing rotation and forming between each other angles at the center of 120°, 115° and 125°, fitting onto corresponding teeth (22) in the internal chamber (12).

5. Device according to Claim 3, **characterized in that** the base (6) of the system (1) has an indent (42) on the bottom part (38) of the base (6) for indexing the base with respect to the tab (20) of the bellows (11).

6. Device according to one of Claims 1 to 5, **characterized in that** the push button (8) has means for indexing with respect to the base element (6) and as a result to the bellows (11) and to its spout (9), locking tongue (20) which are stationary with respect to the base element (6).

7. Device according to Claim 6, **characterized in that** these indexing means consist firstly of at least one axial rib (24) made on the internal wall of the push button (8) and intended to engage with a corresponding slot (25) in an internal skirt (26) of the base element (6) delimiting the internal chamber (12) thereof, and secondly of a peripheral housing (27) with the external wall (28) of said base element (6), said housing (27) being intended to receive the wall of the push button (8) and to enable said wall both to slide axially and to rotate inside said push button.

8. Device according to Claim 7, **characterized in that** the skirt (26) of the base element (6) has three slots (25) intended to engage with three corresponding axial ribs (24) of the push button (8) in order to constitute the indexing means thereof, each at an angle of 120°.

9. Device according to either of Claims 7 and 8, **characterized in that** the height of the slots (25) in the skirt (26) is firstly less than the height of the latter, owing to sectorial indentations (29) made therein, on the same side of each slot (25), and secondly less than the height of the ribs (24) of the push button (8), such that it can slide axially through a particular stroke into an open position, and thus a product pumping position, or such that it is locked closed in the high position following rotation in the direction of the indentations (29), putting the bottom ends of the ribs (24) of said push button (8) into abutment against the indentations (29) in the skirt (26).

10. Device according to one of Claims 7 to 9, **characterized in that** the top peripheral end of the internal skirt (26) of the base element (6) and the bottom peripheral end of the wall of the push button (8) have snap-fastening means (30, 31) located in part on the outside of the skirt (26) and in part on the inside of the push button (8) such that the latter can execute an axial stroke and can be rotated when in the high position, while being retained axially on the base element (6).

11. Device according to one of Claims 1 to 10, **characterized in that** the first internal peripheral collar (16) of the bellows (11), bearing against the internal wall (17) of the groove (14) in the push button (8), in which groove said bellows is housed, forms a convex geometry with respect to said wall, then a concave geometry before the product (2) passes between said collar (16) and the internal wall (17) of the groove (14) in the push button (8) before emerging through the spout (9) thereof, and then becomes convex again when the positive pressure in the bellows (11) ceases.

12. Device according to one of Claims 1 to 11, **characterized in that** it has air intake means consisting of at least one vent consisting of:
- at least one axial groove (32) made on part of the thread (33) of the base element (6) and intended to engage with a thread (34) on the container (4),
- at least one radial groove (35) in communication with the axial groove (32) and made beneath the wall (36) of the chamber (12) of the base element (6),
- axial passages (37) made along generatrices of an axial shaft (38) of the base element (6) extending down into the container (4), said shaft (38) having in its top part, next to the wall of the chamber (12), three bosses (39) disposed peripherally and defining said passages (37) between themselves,
- a deformable seal (40) inserted between the base of the neck (3) of the container (4) and the underneath (36) of the chamber (12) of the base element (6) having the radial groove (35), said seal (40) having an internal diameter approximately equal to that in which the bosses (39) are inscribed, leaving the passages (37) free, and an external diameter such that the axial groove (32) of the thread (33) of the base element (6) is not blocked,
such that outside ambient air is taken in without a break, first through the axial groove (32), then the radial groove (35), then the peripheral passages (37), and so into the container (4).

13. Device according to one of Claims 1 to 12, **characterized in that** the constituent components of the pump are made of plastic.

14. Device according to Claim 13, **characterized in that** the bellows (11) is made of an elastically deformable plastic.

15. Device according to Claim 14, **characterized in that** the bellows (11) is made of injection-moldable polyurethane.

16. Device according to Claim 14, **characterized in that** the bellows (11) is made of polypropylene-modified ethylene-propylene diene rubber.

17. Device according to Claim 14, **characterized in that** the bellows (11) is made of thermoplastic elastomer ether-ester.

18. Device according to Claim 14, **characterized in that** the bellows (11) is made of styrene-ethylene-butadiene-styrene styrene thermoplastic.

19. Device according to Claim 14, **characterized in that** the bellows (11) is made of polyethylenes produced or modified to ensure liveliness and acceptable creep resistance.

20. Device according to one of Claims 1 to 19, **characterized in that** a supplementary spring is provided around the bellows.

## Patentansprüche

1. Abgabevorrichtung (1) für ein flüssiges bis pastöses Produkt (2) zur Anordnung am offenen Ende (3) eines starren Behälters (4), welche aus einer handbetätigten Dosierpumpe (5) gebildet ist, die die Ausgabe einer vorbestimmten Menge des abzugebenden Produktes (2) ermöglicht, wobei die Vorrichtung umfasst:
- ein Basisteil (6) zum Anordnen mittels dessen unteren Endbereichs (7) an dem Behälter (4) durch einen Formschluss oder Reibschluss, wie eine Klipsung oder Verschraubung,
- einen Druckknopf (8) mit einem Abgabeschnabel (9), der teleskopartig am oberen Abschnitt (10) des Basisteils (6) gelagert ist und beim Pumpen entgegen einem Rückstellorgan in Bezug auf das Basisteil wirken kann, wobei das Rückstellorgan aus
- einem Balg (11) gebildet ist, der elastisch verformbar ist, was die dichte Verbindung zwischen einerseits einer inneren Kammer (12) des Basisteils (6), die zum Behälter (4) hin offen ist, um den Durchfluss des Produktes (2) durch eine Öffnung (13) zu ermöglichen, und andererseits einer inneren Kammer (14) des Druckknopfes (8) an dessen oberem Endbereich bereitgestellt, in welche ein Loch (15) des Abgabeschnabels (9) mündet, welches mit einer Einrichtung zum Öffnen/Schließen verbunden ist, die am oberen Endbereich des Balgs (11) ausgebildet ist,
**dadurch gekennzeichnet, dass** diese Einrichtung gebildet ist aus:
- einem ersten inneren Umfangskragen (16) am oberen Ende des Balgs (11), der in einer eine Kammer bildenden, ringförmigen inneren Rille (14) des Druckknopfes (8) gelagert ist und sich gegen eine Innenwand (17) der Rille abstützt, welche er mit einer vorbestimmten Kraft elastisch umspannt, um die Dichtigkeit zu gewährleisten oder um bei Zusammendrücken des Balgs (11) unter einem gewissen Druck des Produktes radial angehoben zu werden und damit dessen Übergang in die innere Rille (14) zu ermöglichen, wobei der erste Kragen (16) mit
- einem zweiten Kragen (18) des Balgs (11) in Verbindung steht, welcher konzentrisch zum ersten ist und in der gleichen Rille (14) des Druckknopfes (8) gelagert ist, sich aber gegen deren äußere Wandung (19) abstützt, in der die Öffnung (15) des Abgabeschnabels (9) mündet, wobei die Höhe des zweiten Kragens (18) so bemessen ist, dass er nicht die Öffnung (15) verschließt, deren Öffnen und Schließen über eine konkave Verschlusszunge (20) bewirkt wird, die aus dem Kragen (18) hervorgeht und mindestens so hoch und so breit ist, dass sie die Öffnung (15) durch Abdecken verschließt oder diese im Zuge einer Drehbetätigung des Druckknopfes (8) in der einen oder der anderen Richtung in bezug auf das Basisteil (6) und damit auch auf den Balg (11) und dessen Verschlusszunge (20), die unbewegt bleiben, freigibt.

2. Vorrichtung nach Anspruch 1, **dadurch gekennzeichnet, dass** der Balg (11) eine Basis (21) aufweist, die dichtend am Boden der inneren Kammer (12) des Basisteils (6) eingepasst ist und mindestens eine feststehende Drehwinkel-Indexiereinrichtung in bezug auf das Basisteil (6) und folglich in bezug auf seine Verschlusszunge (20) und den Druckknopf (8) aufweist, welcher seinerseits beweglich ist.

3. Vorrichtung nach Anspruch 2, **dadurch gekennzeichnet, dass** die Indexiereinrichtungen des Balgs aus mindestens einem radialen Zahn (22) gebildet sind, der auf dem Boden der inneren Kammer (12) des Basisteils (6) ausgeführt ist, um mit einer entsprechenden Kerbe (23) der Basis (21) des Balgs (11) zusammenzuwirken.

4. Vorrichtung nach Anspruch 3, **dadurch gekennzeichnet, dass** die Basis (21) des Balgs (11) drei radiale Kerben (23) zur Indexierung und Rotationsblockierung aufweist, die am Mittelpunkt zueinander Winkel von 120°, 115° und 125° einschließen und sich in entsprechende Zähne (22) der inneren Kammer (12) einfügen.

5. Vorrichtung nach Anspruch 3, **dadurch gekennzeichnet, dass** die Basis (6) des Systems (1) auf dem unteren Abschnitt (38) eine Aussparung (42) aufweist, die die Indexierung der Basis in bezug auf das Plättchen (20) des Balgs ermöglicht.

6. Vorrichtung nach einem der Ansprüche 1 bis 5, **dadurch gekennzeichnet, dass** der Druckknopf (8) Indexiereinrichtungen in bezug auf das Basisteil (6) und damit auf den Balg (11) und dessen Zunge (20) zum Verschluss des Schnabels (9) aufweist, welche in bezug auf das Basisteil (6) unbeweglich sind.

7. Vorrichtung nach Anspruch 6, **dadurch gekennzeichnet, dass** die Indexiereinrichtungen aus mindestens einer axialen Rippe (24) gebildet sind, die auf einer inneren Wandung des Druckknopfes (8) ausgeführt ist, um mit einer entsprechenden Nut (25) einer inneren Hülse (26) des Basisteils (6) zusammenzuwirken, und die dessen innere Kammer (12) einerseits und eine umfängliche Aufnahme (27) mit der äußeren Wandung (28) des Basisteils andererseits abgrenzen, wobei die Aufnahme (27) dazu ausgelegt ist, die Wandung des Druckknopfes (8) aufzunehmen und sowohl dessen axiales Verschieben als auch dessen Rotation innerhalb ihrer selbst zu ermöglichen.

8. Vorrichtung nach Anspruch 6, **dadurch gekennzeichnet, dass** die Hülse (26) des Basisteils (6) drei Nuten (25) aufweist, die dazu ausgelegt sind, mit den drei entsprechenden axialen Rippen (24) des Druckknopfes (8) zusammenzuwirken, um deren Indexiereinrichtungen entsprechend Winkeln von jeweils 120° zu bilden.

9. Vorrichtung nach einem der Ansprüche 7 oder 8, **dadurch gekennzeichnet, dass** die Höhe der Nuten (25) der Hülse (26) geringer ist als einerseits der Hülsenhöhe aufgrund von dort auf der gleichen Seite jeder der Nuten (25) eingebrachten sektoralen Absätzen (29), und andererseits geringer ist als die Höhe der Rippen (24) des Druckknopfes (8), um dessen axiales Gleiten entlang einer bestimmten Strecke in eine geöffnete und damit das Pumpen ermöglichende Position, oder nach Drehung in Richtung der Absätze (29), wodurch das untere Ende der Rippe (24) des Druckknopfes (8) zum Anschlag gegen die Absätze (29) der Hülse (26) gebracht wird, dessen Blockade in einem Schließzustand in oberer Position zu gestatten.

10. Vorrichtung nach einem der Ansprüche 7 bis 9, **dadurch gekennzeichnet, dass** das obere Umfangsende der inneren Hülse (26) des Basisteils (6) und das untere Umfangsende der Wandung des Druckknopfes (8) Klemmeinrichtungen (30, 31) enthalten, die jeweils an der Außenseite der Hülse und (26) an der Innenseite des Druckknopfes (8) angeordnet sind, sodass sie einen axialen Translationsweg für diesen sowie dessen Rotation in der oberen Position gestatten, während sie dessen axiale Rückhaltung auf dem Basisteil (6) sicherstellen.

11. Vorrichtung nach einem der Ansprüche 1 bis 10, **dadurch gekennzeichnet, dass** der erste innere, Umfangskragen (16) des Balgs (11), der sich gegen die innere Wandung (17) der Rille (14) des Druckknopfes (8) abstützt, in der er gelagert ist, eine gegenüber dieser konvexe Geometrie bildet, dann konkav wird bevor das Produkt (2) zwischen dem Kragen (16) und der inneren Wandung (17) der Rille (14) des Druckknopfes (8) austritt bevor es aus deren Schnabel (9) ausströmt, dann wieder konvex wird, wenn der positive Druck im Balg (11) beendet wird.

12. Vorrichtung nach einem der Ansprüche 1 bis 11, **dadurch gekennzeichnet, dass** sie Belüftungseinrichtungen umfasst, die aus mindestens einer Lüftungsöffnung gebildet sind, welche gebildet ist aus:
- mindestens einer axialen Rille (32), die in einem Bereich des Gewindes (33) des Basisteils (6) eingebracht ist, um mit dem Gewinde (34) des Behälters (4) zusammenzuwirken,
- mindestens einer radialen Rille (35), die mit der axialen Rille in Verbindung steht und unter der Wandung (36) der Kammer (12) des Basisteils (6) eingebracht ist.
- axialen Durchgängen (37), die gemäß von Erzeugenden einer axialen Röhre (38) des Basisteils (6) ausgeführt sind, welche in den Behälter (4) eintaucht, wobei die Röhre (38) in ihrem oberen Abschnitt, neben der Wandung der Kammer (12) drei peripherisch angeordnete Erhebungen (39) aufweist, die zwischen sich die Durchgänge (37) definieren,
- einer verformbaren Dichtung (40), die zwischen der Basis des Halses (3) des Behälters (4) und der Unterseite (36) der Kammer des Basisteils (6), die die radiale Rille (35) enthält, angeordnet ist, wobei die Dichtung einen Innendurchmesser hat, der im Wesentlichen so groß ist wie derjenige, den die Erhebungen (39) beschreiben und dabei die Durchgänge (37) freilassen, und einen Außendurchmesser hat, der so bemessen ist, dass die axiale Rille (32) des Gewindes (33) des Basisteils (6) nicht bedeckt ist,
so dass die Belüftung durch die äußere Umgebungsluft erfolgt, die ohne Unstetigkeit durch die axiale Rille (32), dann durch die radiale Rille (35) und dann durch die peripherischen Durchgänge (37) zum Inneren des Behälters strömt.

13. Vorrichtung nach einem der Ansprüche 1 bis 12, **dadurch gekennzeichnet, dass** die Teile, aus denen die Pumpe besteht, aus Kunststoffen gefertigt sind.

14. Vorrichtung nach Anspruch 13, **dadurch gekennzeichnet, dass** der Balg (11) aus einem elastisch verformbaren Kunststoff gefertigt ist.

15. Vorrichtung nach Anspruch 14, **dadurch gekennzeichnet, dass** der Balg (11) aus einspritzbarem Polyurethan gefertigt ist.

16. Vorrichtung nach Anspruch 14, **dadurch gekennzeichnet, dass** der Balg (11) aus Kautschuk Ethylen-Propylen Dien modifiziertem Polypropylen gefertigt ist.

17. Vorrichtung nach Anspruch 14, **dadurch gekennzeichnet, dass** der Balg (11) aus Thermoplastischem Elastomer Äther Ester gefertigt ist.

18. Vorrichtung nach Anspruch 14, **dadurch gekennzeichnet, dass** der Balg (11) aus Thermoplastischem Styrenischem Styren-Ethylen-Butadien-Styren gefertigt ist.

19. Vorrichtung nach Anspruch 14, **dadurch gekennzeichnet, dass** der Balg aus Polyethylen gefertigt ist, das so erzeugt oder behandelt wurde, dass es eine akzeptable Nervosität und Sicherheit gegen Kriechen gewährleistet.

20. Vorrichtung nach einem der Ansprüche 1 bis 19, **dadurch gekennzeichnet, dass** um den Balg eine Zusatzfeder angeordnet ist.
